# EUROPÄISCHE PATENTSCHRIFT

(11) **EP 3 079 921 B1**
(45) Veröffentlichungstag und Bekanntmachung des Hinweises auf die Patenterteilung: **25.09.2019**
(21) Anmeldenummer: 14820774.9
(22) Anmeldetag: 10.12.2014
(51) Int. Cl.: B42D 25/369, B42D 25/378, B42D 25/387, G07D 7/12, C09D 11/50

(54) **SICHERHEITSELEMENT MIT UV-ANREGBAREM FELDABHÄNGIGEN EFFEKT, VERFAHREN ZUM VERIFIZIEREN EINES SOLCHEN SICHERHEITSELEMENTS UND STRUKTURFARBE**
SECURITY ELEMENT HAVING A UV-EXCITABLE FIELD DEPENDENT EFFECT, METHOD FOR VERIFICATION OF SUCH SECURITY ELEMENT AND STRUCTURAL COLOUR COMPOSITION
ÉLÉMENT DE SÉCURITÉ À EFFET DÉPENDANT D'UN CHAMP ET EXCITABLE PAR UV, PROCÉDÉ DE VÉRIFICATION D'UN ÉLÉMENT DE SÉCURITÉ ET COMPOSITION COULEUR STRUCTURAL

(30) Priorität: 10.12.2013 DE 102013225518
(43) Veröffentlichungstag der Anmeldung: 19.10.2016
(73) Patentinhaber: Bundesdruckerei GmbH, 10969 Berlin (DE)
(72) Erfinder: TRÖLENBERG, Stefan, 15749 Mittenwalde OT Ragow (DE); FISCHER, Jörg, 13053 Berlin (DE); KULIKOVSKA, Olga, 14165 Berlin (DE)
(74) Vertreter: Patentanwälte Bressel und Partner mbB
(86) Internationale Anmeldenummer: PCT/EP2014/077290
(87) Internationale Veröffentlichungsnummer: WO 2015/086713

(56) Entgegenhaltungen:
- WO-A1-2009/050448
- WO-A1-2010/142391
- WO-A1-2011/020603
- WO-A1-2012/003854
- WO-A2-2008/028477

## Beschreibung

Die Erfindung betrifft allgemein ein Sicherheitselement mit einem UV-anregbaren Effekt, ein Verfahren zum Verifizieren eines solchen Sicherheitselements sowie eine Strukturfarbe.

Aus dem Stand der Technik sind eine Vielzahl von Sicherheits- und Wertdokumenten mit Sicherheitsmerkmalen und Sicherheitselementen bekannt, die einen Lumineszenzeffekt aufweisen. Als Lumineszenz wird das Ausstrahlen von Licht während oder nach einer zuvor erfolgten Anregung bezeichnet. Die Lumineszenz wird in der Regel nach der Art der Anregung unterschieden. Wird die Anregung über ein oder mehrere Photonen ausgelöst, so spricht man von Photolumineszenz. In der Regel wird eine Photolumineszenz über ein Einstrahlen von UV-Licht angeregt. Das bei der Lumineszenz ausgesandte Emissionslicht weist in der Regel eine größere Wellenlänge als die Anregungsstrahlung auf. Bei einer Anregung mit UV-Licht wird beispielsweise Lumineszenzlicht im sichtbaren Wellenlängenbereich emittiert.

Ein Lumineszenzeffekt in einem Sicherheitsmerkmal oder Sicherheitselement kann verwendet werden, um das mit dem Sicherheitsmerkmal oder Sicherheitselement versehene Objekt hinsichtlich seiner Echtheit und gegebenenfalls auch seiner Unversehrtheit zu verifizieren. Im einfachsten Fall wird die Existenz der Lumineszenz als Sicherheitsmerkmal genutzt. Eine Verifikation erfordert dann die Überprüfung, ob bei UV-Anregung eine Lumineszenz zu beobachten ist.

Aus der WO 2008/028477 A2 ist ein Sicherheitsdokument mit einem Sicherheitsmerkmal bekannt, welches einen Halbleiterbereich aufweist, welcher zumindest eine erste Halbleiterschicht und eine zweite Halbleiterschicht umfasst, welche miteinander kontaktiert sind und ein Typ II Halbleiterkontaktsystem bilden. Ein so ausgebildetes Sicherheitsdokument zeigt bei UV-Anregung eine Lumineszenz. Hierbei ist es möglich, die Lumineszenzintensität unmittelbar im Anschluss an eine Lumineszenzanregung zeitaufgelöst zu erfassen. Hierbei ergibt sich die Möglichkeit, eine Zeitkonstante des Abklingverhaltens zu ermitteln. Bei den beschriebenen Sicherheitsdokumenten kann über ein Anlegen einer Spannung an die Halbleiterschichten ein Abklingverhalten der Lumineszenz deutlich beeinflusst werden, sodass zusätzlich zu dem Vorhandensein einer Lumineszenz auch noch mindestens eine weitere Eigenschaft der Lumineszenz ausgewertet werden kann.

In der WO 2011/020603 A1 ist ein Sicherheitselement beschrieben, welches bei einer Bestrahlung mit elektromagnetischer Anregungsstrahlung eine Lumineszenzstrahlung emittiert. Bei fortwährender Anregung nimmt jedoch die Intensität der Luminseszenzstrahlung ab oder verschwindet nahezu vollständig. Dieser Effekt kann zur Ausbildung von Farbumschlägen benutzt werden.

Auch die WO 2012/003854 A1 beschreibt ein Sicherheitsmerkmal mit einem Lumineszenzpigment, welches ein luminophordotiertes Wirtsgitter aufweist, das zur Emission von Lumineszenzlicht optisch anregbar ist. Wirtsgitter und Luminophor sowie der Stoffmengenanteil des Luminophor werden derart gewählt, dass bereits geringfügige Erhöhungen oder Reduzierungen des Stoffmengenanteils des Luminophors eine starke Änderung des Lumineszenspektrums bewirken.

Aus der WO 2009/050448 A1 ist ein Verfahren zum Bilden eines optisch variablen Sicherheitselements bekannt. Hierbei wird ein photonisches Kristallmaterial auf ein Sicherheitsdokument aufgebracht. Der photonische Kristall wird lokal deformiert, so dass erste und zweite Regionen entstehen, die einen verschiedenen optischen Effekt bei der Reflektion oder Transmission von Licht zeigen.

Neben der Lumineszenz werden auch weitere optische Effekte im Bereich der Sicherheits- und Wertdokumente verwendet. So sind beispielsweise aus dem Stand der Technik Druckfarben bekannt, deren Farbeindruck über in einer Farbe enthaltene Mikroteilchen herbeigeführt wird, die zueinander ausgerichtet und in einer Kristallstruktur angeordnet sind.

Aus der EP 2 463 111 sind solche Druckfarben bekannt. Dort sind Druckfarben beschrieben, die in einem Druckmedium eine Vielzahl von Teilchen aufweisen, die in dem Medium dispergiert sind und elektrische oder magnetische Eigenschaften aufweisen, sodass diese bei Anwendung eines elektrischen oder magnetischen Felds sich zueinander in einer Kristallstruktur ausrichten. Diese Kristallstruktur sorgt dafür, dass sich Licht bestimmter Wellenlänge nur entlang bestimmter Richtungen oder gar nicht in der Kristallstruktur ausbreiten kann und entsprechend reflektiert wird. Hierüber wird ein Farbeindruck aufgrund des wellenlängenselektiv reflektierten Lichts hervorgerufen. Im Gegensatz zu einer Körperfarbe kann hier von einer Strukturfarbe gesprochen werden, da eine geometrische Anordnung der kolloidalen Teilchen für die Ausprägung der Farbe verantwortlich ist.

Aus der DE 10 2009 024 447 A1 und der WO 2010/142391 A1 ist ein Sicherheitselement mit einem durch ein externes Magnetfeld veränderbaren optischen Erscheinungsbild bekannt. Es ist vorgesehen, dass das Sicherheitselement eine Vielzahl von Mikrokapseln aufweist, die eine Suspension aus einer Trägerflüssigkeit und magnetischen Nanopartikeln enthalten, welche in einem externen Magnetfeld in den Mikrokapseln reversibel einen photonischen Kristall ausbilden.

Es ist ein allgemeines Bestreben, Sicherheitsdokumente in der Weise fortzubilden, dass diese Sicherheitselemente und Merkmale enthalten, welche für Fälscher schwerer nachzuahmen und/oder zu manipulieren sind.

Der Erfindung liegt daher die technische Aufgabe zugrunde, ein neuartiges Sicherheitselement zu schaffen, ein Verfahren zu schaffen, mit dem auf einfache Weise das Sicherheitselement verifizierbar ist sowie eine Substanz, mit der das Sicherheitselement ausbildbar ist, zu schaffen.

Der Erfindung liegt der Gedanke zugrunde, die aus dem Stand der Technik bekannten Strukturfarben, welche über einen optischen Effekt ähnlich dem eines photonischen Kristalls verfügen, weiterzubilden und/oder mit einer anderen Druckfarbe zu kombinieren, um neuartige Effekte zu erhalten. Hierzu werden Lumineszenzpigmente bzw. eine Lumineszenzfarbe verwendet.

Man erhält hierdurch ein Sicherheitselement, welches neuartige optische Effekte aufweist, die sowohl auf der Lumineszenz als auch einer über Anregung mit einem elektrischen oder magnetischen Feld beeinflussbaren Reflexions- oder Transmissionseigenschaft herrühren. Der Aufwand, ein solches Sicherheitselement herzustellen, ist deutlich gesteigert, sodass eine Fälschung erschwert wird.

Geschaffen wird somit ein neuartiges Sicherheitselement, welches mit einem neuartigen Verifikationsverfahren auf ein Vorhandensein und dessen Unversehrtheit überprüft werden kann.

### Definition

Merkmale, welche für eine Verifikation genutzt werden können und somit eine Absicherung gegenüber einem unautorisierten Duplizieren oder Herstellen, einem Verfälschen oder Ähnlichem bieten, werden als Sicherheitsmerkmale bezeichnet. Entitäten, welche mindestens ein Sicherheitsmerkmal aufweisen, werden als Sicherheitselement bezeichnet. Somit ist jeder körperlich ausgebildete Gegenstand, der mindestens ein Sicherheitsmerkmal umfasst, ein Sicherheitselement.

Dokumente, welche mindestens ein Sicherheitsmerkmal aufweisen, werden als Sicherheitsdokumente bezeichnet. Sicherheitsdokumente umfassen u.a. Ausweise, Führerscheine, Identitätskarten, aber auch Banknoten, Postwertzeichen, Visa sowie gegenüber Fälschung gesicherten Etiketten und Verkackungen, Eintrittskarten oder Ähnliches.

Pigmente, welche infolge einer Anregung, beispielsweise eine Einstrahlung von UV-Licht, Emission von Licht zeigen, werden als Lumineszenzpigment bezeichnet. Die durch die Anregung verursachte Emission wird als Lumineszenz bezeichnet, die Anregung als Lumineszenzanregung.

Eine Zubereitung, welche zum Drucken von Informationen verwendet werden kann, wird auch als Tinte oder Druckfarbe bezeichnet.

Eine Zubereitung, deren im verdruckten Zustand hervorgerufener Farbeindruck durch Pigmente hervorgerufen wird, welche bestimmte Wellenlängen des Lichts unabhängig von Umgebungsbedingungen und/oder einer Anregung absorbieren und/oder remittieren/reflektieren, werden als Körperfarben bezeichnet.

Druckzubereitungen bzw. Druckfarben oder Tinten, deren Farbeindruck im verdruckten Zustand dadurch hervorgerufen wird, dass eine Vielzahl von Teilchen in einer kristallartigen regelmäßigen Struktur angeordnet sind, sodass sich eine Lichtausbreitung einzelner Wellenlängen durch die Kristallstruktur nur in bestimmten Richtungen oder gar nicht möglich ist und hierüber ein Farbeindruck hervorgerufen wird, werden als Strukturfarben bezeichnet.

Aus dem Stand der Technik, insbesondere der EP 2 463 111 A2 sind Druckzubereitungen bekannt, welche Strukturfarben sind. Dort sind Druckzubereitungen beschrieben, welche eine Vielzahl von Nano- oder Mikroteilchen umfassen, die elektrische oder magnetische Eigenschaften aufweisen, welche sich in einem elektrischen oder magnetischen Feld relativ zueinander in einer kristallartigen regelmäßigen Struktur anordnen. Dort ist beschrieben, dass die kristallartigen Strukturen photonische Kristalle sein können. Ein photonischer Kristall ist eine regelmäßige periodische Struktur, welche aufgrund quantenmechanischer Effekte eine Lichtausbreitung für einzelne oder eine Mehrzahl von Wellenlängen begünstigt oder unterbindet. Hierdurch entsteht ein Farbeindruck des entsprechenden photonischen Kristalls.

Strukturfarben, die bei einer Anregung einen veränderten Farbeindruck aufweisen, sind ebenfalls in der EP 2 463 111 A2 beschrieben. Diese können so ausgebildet sein, dass die Druckzubereitung Mikrokapseln umfasst, welche ein Substrat einschließen, in welchem wiederum eine Vielzahl kolloidaler Teilchen angeordnet ist, welche erneut eine elektrische oder magnetische Eigenschaft aufweisen und sich in einem elektrischen oder magnetischen Feld relativ zueinander zu einem Kristall oder einer kristallartigen Struktur anordnen. Dort ist beschrieben, dass die kolloidalen Teilchen beispielsweise geladene Teilchen sein können, welche beispielsweise Aluminium, Kupfer, Silber, Zinn, Titan, Wolfram, Zirkon, Zink, Silizium, Eisen, Nickel, Kobold oder Ähnliches umfassen. Die Teilchen können ferner eine Substanz aufweisen, welche ein Polymermaterial enthält, beispielsweise Polystyren (PS), Polyethylen (PE), Polypropylen (PP), Polyvinylchlorid (PVC), Polyethylen Tereftalat (PET) usw. Gemäß anderen Ausführungen können nicht geladene Teilchen mit einem geladenen Material beschichtet sein. Beispielsweise können Teilchen mit metallanorganischen Oxiden wie Siliziumoxid SiOₓ, Titanoxid TiOₓ usw. beschichtet sein. Aber auch mit Polymermaterialen beschichtete, mit lonenaustauschharzen beschichtete Teilchen und viele mehr können verwendet werden. In der EP 2 463 111 A2 ist eine Vielzahl von beispielhaften Ausführungen beschrieben.

Die Substanz, in der die kolloidalen Teilchen in den Mikrokapseln angeordnet sind, kann ein Phasenübergangsmaterial sein. Dies bedeutet, dass das Material in unterschiedlichen Phasen vorliegen kann, welche eine unterschiedliche Viskosität aufweisen. Abhängig von der Phase, in der sich die Substanz befindet, können sich die kolloidalen, darin dispergierten Teilchen bei äußerer Anregung zu einer Kristallstruktur ausrichten oder nicht. Ebenso ist es möglich, dass eine Kristallstruktur, die bei äußerer Anregung in einer Phase der Substanz herbeigeführt wird, durch eine Änderung der Phase der Substanz "eingefroren" wird, sodass die Kristallstruktur auch nach dem Entfernen/Entfernen der Anregung zur Ausrichtung der kolloidalen Teilchen erhalten bleibt.

Bei anderen Ausführungsformen bleibt die Viskosität der Substanz in den Mikrokapseln, in der die kolloidalen Teilchen dispergiert sind, welche sich bei Anlegen eines elektrischen oder magnetischen Feldes zu einer Kristallstruktur anordnen, immer erhalten.

Ein elektrorheologisches Fluid ist ein Fluid, dessen Viskosität über eine elektrische Feldstärke einstellbar oder steuerbar ist. In einem Raum, in dem kein elektrisches Feld anliegt, besitz ein elektrorheologisches Fluid eine niedrige Viskosität. Darin dispergierte kolloidale Teilchen besitzen somit eine hohe Mobilität. Wird ein elektrisches Feld angelegt, steigt die Viskosität stark an, so dass eine Mobilität von darin dispergierten Teilchen stark eingeschränkt oder unterbunden wird.

Ein magnetorheologisches Fluid ist ein Fluid, dessen Viskosität über eine magnetische Feldstärke einstellbar oder steuerbar ist. In einem Raum, in dem kein magnetisches Feld anliegt, besitz ein magnetorheologisches Fluid eine niedrige Viskosität. Darin dispergierte kolloidale Teilchen besitzen somit eine hohe Mobilität. Wird ein magnetisches Feld angelegt, steigt die Viskosität stark an, so dass eine Mobilität von darin dispergierten Teilchen stark eingeschränkt oder unterbunden wird.

Als feldfrei wird ein Raum bezeichnet, in dem weder ein elektrisches noch ein magnetisches Feld vorhanden sind. Im Sinne der hier beschriebenen Gegenstände wird darunter das Nichtvorhandensein eines äußeren gezielt eingestellten elektrischen oder magnetischen Felds verstanden. Ein Feld, welches durch intrinsisch in einem Gegenstand vorhandene magnetische Teilchen oder elektrisch geladenen Teilchen verursacht wird, wird hierbei unbetrachtet gelassen. Ebenso wird die durch das Erdmagnetfeld verursachte magnetische Feldstärke als unbeachtlich angesehen, so dass ein Raum trotz des vorhandenen Erdmagnetfelds feldfrei ist, wenn kein zusätzliches magnetisches Feld in dem Raum vorhanden ist.

Wird die Ausrichtung der kolloidalen Teilchen nur durch das elektrische Feld herbeigeführt, so wird der Raum als feldfrei angesehen, wenn kein elektrische Feld vorhanden ist, selbst dann, wenn beispielsweise eine magnetische Feld anliegt, um ein magentorheologisches Fluid in dem Raum hinsichtlich seiner Viskosität zu beeinflussen.

Analoges gilt für den Fall, dass ein magnetisches Feld zum Ausrichten der kolloidalen Teilchen verwendet wird und ein elektrisches Feld zum Steuern der Viskosität eines elektrorheologischen Fluids genutzt wird. Der Raum ist dann feldfrei, wenn kein "äußeres" Magnetfeld mit einer Feldstärke in dem Raum existiert, die größer als die Feldstärke des Erdmagnetfelds ist.

Eine Feldstärke, welche eine Strukturanregung bewirkt, wird mit E_{SA} bezeichnet. Ein nachgestellter Klammerausdruck (λ= λ_{L}) oder (λ=λ_{UV}) drückt aus, das die Strukturanregung in der Strukturfarbe eine Beeinflussung von Licht mit der Wellenlänge λ bewirt. Beispielsweise drückt E_{SA}(λ=λ_{UV}), dass die Strukturanregung bewirkt, dass die Strukturfarbe Licht im UV-Bereich beeinflusst. E_{SA}(λ=λ_{I}) gibt an, dass die Strukturanregung bewirkt, dass die Strukturfarbe Licht mit einer Lumineszenzwellenlänge λ_{I} beeinflusst.

Druckzubereitungen bzw. Druckfarben oder Tinten, die bei einer Lumineszenzanregung, insbesondere eine Einstrahlung von UV-Licht, eine Emission von Licht, d.h. eine Lumineszenz, zeigen, werden als Lumineszenzfarben bezeichnet.

Als ein zeitaufgelöstes Erfassen eines Messwerts oder einer Größe wird das Erfassen dieses Messwerts oder dieser Größe zu unterschiedlichen aufeinanderfolgenden Zeitpunkten verstanden.

Als Abklingverhalten wird die Abnahme einer Intensität in einer zeitlichen Abfolge verstanden.

Als eine charakteristische Zeitkonstante bezeichnet man eine ermittelte Zeit, die in Verknüpfung mit einer statistischen Funktion ein Abklingverhalten einer Messgröße beschreiben kann. Nimmt man an, dass ein physikalischer Prozess, der für das Abklingverhalten verantwortlich ist, einer Poisson-Statistik folgt, so kann beispielsweise eine Halbwertzeit, d.h. jene Zeitspanne, in der sich der Wert der erfassten Größe halbiert, oder eine sogenannte Lebensdauer als charakteristische Zeitinstante ermittelt werden, wobei die Lebensdauer die Zeitspanne angibt, in der die Messgröße auf 1:e der Messgröße abfällt. e ist hierbei die eulersche Zahl.

### Bevorzugte Ausführungsformen

Das erfindungsgemäße Sicherheitselement ist in Anspruch 1 definiert. Es wird somit ein Sicherheitsmerkmal geschaffen, welches zum einen einen Photolumineszenzeffekt zeigt, der jedoch zusätzlich über eine Strukturanregung in Form eines elektrischen oder magnetischen Felds im Bereich des Sicherheitselements variiert werden kann. Dies bedeutet, dass eine beobachtbare Lumineszenz bei konstanter UV-Anregung über die Strukturanregung mit dem elektrischen oder/und dem magnetischen Feld beeinflussbar ist und somit mit der Strukturanregung variiert. Ein solches Sicherheitselement ist für Fälscher schwer nachzustellen und auch nicht sofort ersichtlich, da ein Erzeugen eines elektrischen Felds oder eines magnetischen Felds im Bereich eines Sicherheitselements nicht zu den üblichen Verifikationsmaßnahmen gehört. Darüber hinaus führt eine solche Strukturanregung nicht selbst zu einem beobachtbaren Effekt, sondern nur in Kombination mit der zusätzlichen Lumineszenzanregung in Form einer Einstrahlung von UV-Licht.

Ein entsprechendes Verfahren zum Verifizieren eines solchen Sicherheitselements ist in Anspruch 10 definiert.

Bei einer Ausführungsform ist vorgesehen, dass die Lumineszenzpigmente in den Mikrokapseln selbst angeordnet werden, in denen die kolloidalen Teilchen, welches vorzugsweise Teilchen mit Durchmesser im Nanometerbereich sind, in einem Medium oder einer Substanz dispergiert sind, in der diese bei der Strukturanregung sich zu der kristallartigen Struktur anordnen oder, sofern sie in einem feldfreien Raum bereits in einer kristallartigen Struktur angeordnet sind, ihre Struktur so verändern, dass die optischen Eigenschaften der kristallartigen Struktur hinsichtlich Reflexion und/oder Transmission von Licht im Bereich mindestens einer Wellenlänge des Lumineszenzlichts verändern. Zumindest ein Teil der Lumineszenzpigmente wird somit mit in das Kritallgitter "eingebaut". Für diese Lumineszenzpigmente ist dann in dem strukturangeregten Zustand eine Ausbreitung des Lumineszenzlichts, d.h. für zumindest einer Spektrallinie des Lumineszenzlichts, nur noch unter bestimmten Ausbreitungsrichtungen in der kristallgitterartigen Struktur, welche die Eigenschaften eines photonischen Kristalls aufweisen kann, möglich. Man erhält somit eine Winkelabhängigkeit der Lumineszenzstrahlung, die aus der kristallgitterartigen Struktur austritt. Da die Ausrichtung des Kristallgitters durch die Strukturanregung verursacht oder zumindest beeinflusst wird, findet in dem elektrischen oder magnetischen Feld zugleich eine Ausrichtung der Kristallgitter in den unterschiedlichen Mikrokapseln statt. Somit sind die Vorzugsausbreitungs- oder Durchtrittsrichtungen für das Lumineszenzlicht in allen Mikrokapseln bezüglich eines Koordinatensystems, welches quasi mit der Strukturanregung bzw. dessen Feld gekoppelt ist, gleich orientiert, sodass makroskopisch die Austrittsrichtungen aus den unterschiedlichen in den Mikrokapseln gebildeten kristallartigen Strukturen zueinander kollinear sind und so ein makroskopisch beobachtbarer Effekt in der Weise auftritt, dass die emittierte Lumineszenzstrahlung bei gleichzeitiger Lumineszenzanregung und Strukturanregung richtungsabhängig ist.

Ein Verifikationsverfahren wird somit gemäß einer Ausführungsform so ausgeführt, dass beim Erfassen des Emissionslichts jeweils eine Intensität des Emissionslichts als die eine oder eine der mehreren Eigenschaften verwendet wird.

Als ein weiterer Effekt, der auftritt, insbesondere wenn die kristallartige Struktur im strukturangeregten Zustand Eigenschaften eines photonischen Kristalls zeigt, sind bestimmte oder alle Lumineszenzabstrahlrichtungen aufgrund der kristallgitterartigen Struktur der kolloidalen Teilchen verboten. Bei einer Lumineszenzemission führt dies zu einer Veränderung der Lebensdauer jenes angeregten Zustands des Lumineszenzpigments, aus dem der die Lumineszenzstrahlung emittierende Übergang ausgeht. Diese Verlängerung der Lebensdauer lässt sich anhand des Abklingverhaltens der Lumineszenz ermitteln. Anschaulich ergibt sich diese Verlängerung dadurch, dass gegenüber der üblichen Lumineszenzemission, die statistisch isotrop in alle Raumrichtungen erfolgt, solche Emissionen unterbleiben, die in "verbotene" Raumrichtungen erfolgen würden. Somit treten weniger Emissionsereignisse im zeitlichen Mittel auf. Die Lebensdauer des angeregten Zustandes ist somit länger und das Abklingverhalten zeigt eine längere Zeitkonstante.

Bei einer Weiterbildung des Sicherheitselements ist vorgesehen, dass die Mikrokapseln in einem feldfreien Raum transparent für mindestens eine Wellenlänge des bei der Lumineszenz emittierten Lumineszenzlichts der Lumineszenzpigmente sind und in einem strukturangeregten Zustand, in dem über die Strukturanregung ein elektrisches oder/und magnetisches Feld ausgebildet sind, eine Transmission für Licht dieser mindestens einen Wellenlänge oder eine anderen Wellenlänge des bei der Lumineszenz emittierten Lumineszenzlichts zumindest eingeschränkt ist. Ursache hierfür ist die Anordnung der Kolloidalteilchen in der Kristallstruktur.

Eine Verifikation sieht somit vor, dass beim Erfassen des Emissionslichts jeweils eine Intensität des Emissionslichts zeitaufgelöst unmittelbar nach dem Beenden der Lumineszenzanregung ermittelt wird und als die eine oder die eine der mehreren Eigenschaften des Lumineszenzlichts eine Zeitkonstante aus dem zeitlichen Abklingverhalten der Intensität des Emissionslichts abgeleitet wird und die Zeitkonstante für den Vergleich verwendet wird. Prinzipiell wäre es möglich, auch eine Verifikation auszuführen, indem nur eine zeitaufgelöste Messung im strukturangeregten Zustand ausgeführt würde und die hierbei ermittelte Zeitkonstante, welche beispielsweise die mittlere Lebensdauer oder eine Halbwertzeit des Abklingverhaltens sein könnte, mit einem Vorgabewert verglichen wird. Eine Lebensdauer eines Lumineszenzübergangs lässt sich jedoch auch über andere Effekte mit beeinflussen, sodass ein Verifikationsverfahren, welches eine Veränderung der ermittelten Lebensdauer in Abhängigkeit von der Strukturanregung als Verifikationsbedingung nutzt, überlegen ist. Darüber hinaus ist eine präzise Wellenlängenbestimmung nicht notwendig, welche ansonsten notwendig wäre, um zu verhindern, dass die Lebensdauer durch eine geschickte Mischung von unterschiedlichen Lumineszenzpigmenten erzeugt wird, welche unterschiedliche Lebensdauern haben und sich bei einer integralen Messung so überlagern würden, dass ein erwartetes Abklingverhalten der Lumineszenz erreicht würde.

Bei einer Ausführungsform ist vorgesehen, dass in dem strukturangeregten Zustand die Lumineszenzemission eine Richtungsabhängigkeit aufweist.

Darüber hinaus ist bei einer anderen Ausführungsform oder Weiterbildung vorgesehen, dass die Lumineszenz ein verändertes Zeitverhalten der Lumineszenzintensität bei gepulster UV-Anregung zwischen dem nicht strukturangeregten Zustand und dem strukturangeregten Zustand aufweist.

Bei einer anderen Ausgestaltung ist vorgesehen, dass die Lumineszenzpigmente nicht in den Mikrokapseln enthalten sind. Bei einer solchen Ausführungsform wird eine Strukturfarbe in einer ersten Schicht ausgebildet und die Lumineszenzpigmente als Bestandteile einer von der Strukturfarbe verschiedenen Lumineszenzfarbe in einer zweiten Schicht über der ersten Schicht angeordnet. Bei dieser Ausführungsform ist bei einer Ausgestaltung vorgesehen, dass die kolloidalen Teichen so ausgestaltet sind, dass diese im feldfreien Raum oder alternativ und bevorzugt im strukturangeregten Zustand eine Reflektivität oder zumindest eine erhöhte Reflektivität gegenüber dem jeweils anderen Anregungszustand für jene Wellenlänge aufweisen, mit welcher die Lumineszenzanregung ausgeführt wird. Hierfür ist eine entsprechende Größe der kolloidalen Teilchen so anzupassen, dass eine kristallgitterartige Struktur entsteht, welche im ultravioletten Wellenlängenbereich, vorzugsweise im strukturangeregten Zustand, eine Reflexion für Licht, beispielsweise bei einer Wellenlänge von 365 nm oder bei einer Wellenlänge von 254 nm aufweist, welches beides gebräuchliche Wellenlängen zur UV-Anregung sind. In einem solchen Fall gibt es zumindest für einzelne Einstrahlrichtungen eine erhöhte Reflektivität der unter der Lumineszenzfarbe angeordneten Strukturfarbe für das UV-Licht der Lumineszenzanregung. Das UV-Licht der Lumineszenzanregung, welches durch die mit der Lumineszenzfarbe gedruckten Schicht bei der Anregung hindurchtritt, wird somit an der Strukturfarbe unter ausgezeichneten Einstrahlungsrichtungen reflektiert und erneut in die Lumineszenzfarbschicht zurückgestrahlt. Hierdurch wird eine Anregungseffizienz der Lumineszenzpigmente gesteigert, sodass im strukturangeregten Zustand oder alternativ im feldfreien Zustand eine erhöhte Lumineszenzintensität gegenüber dem feldfreien oder alternativ dem strukturangeregten Zustand zu beobachten ist.

Darüber hinaus ist eine Richtungsabhängigkeit dieser gesteigerten Lumineszenz abhängig von der Einstrahlrichtung gerichteten UV-Lichts zu beobachten. Somit sind bei einer Ausführungsform die Mikrokapseln und die darin enthaltenen kolloidalen Teilchen so beschaffen, dass diese zumindest für einige Einstrahlwinkel im nicht strukturangeregten Zustand keine oder eine geringe Reflektivität für UV-Anregungslicht der Lumineszenzanregung aufweisen, unter dem strukturangeregten Zustand für diese zumindest einigen Einstrahlwinkel eine gegenüber dem nicht strukturangeregten Zustand höhere Reflektivität für das UV-Anregungslicht der Anregungsstrahlung aufweisen.

Eine Verifikation dieses beschriebenen Effekts erfolgt vorzugsweise mit einem Verifikationsverfahren, bei dem vorgesehen ist, beim Ausführungen der Lumineszenzanregung UV-Licht gerichtet einzustrahlen und eine Einstrahlung des UV-Lichts während des Erfassens des Emissionslichts jeweils zu variieren, sodass eine von der Anregungsrichtung abhängige Erfassung des Emissionslichts erfolgt und als eine oder mehrere Eigenschaften eine von der Einstrahlrichtung abhängige Lumineszenz verwendet wird. Beispielsweise kann bei dem Erfassen des Emissionslichts jeweils zeitaufgelöst die Lumineszenzintensität erfasst werden und jeweils den unterschiedlichen Einstrahlrichtungen zugeordnet werden. Mit der zeitaufgelösten Erfassung geht somit eine zeitlich gestaffelte Änderung der Einstrahlrichtung einher, sodass bei einer bestimmten Erfassungszeit eine bestimmte Einstrahlung zugeordnet ist.

Bei der bisherigen Beschreibung wurde davon ausgegangen, dass die Lumineszenzanregung von der Seite der Lumineszenzfarbschicht aus erfolgt, die von der Schicht abgewandt ist, auf der sich die Strukturfarbe befindet. Wird beispielsweise auf ein Substrat eines Sicherheitsdokuments zuerst die Strukturfarbe und darüber die Lumineszenzfarbe aufgedruckt, so wird eine Auflichtbetrachtung, bei der die Betrachtung und Erfassung des Emissionslichts von der Seite aus erfolgt, von der auch die Lumineszenzanregung ausgeführt wird, und der soeben beschriebene Effekt beobachtet. Ist das Substrat bzw. ein Sicherheitsdokument in dem Bereich des Sicherheitselements zumindest für das Lumineszenzlicht transparent ausgebildet, so kann ein ähnlicher Effekt auch in Transmission beobachtet werden. Hierbei ist eine entsprechend verringerte Lumineszenz unter jenen Einstrahlrichtungen zu beobachten, unter denen eine erhöhte Reflexion im strukturangeregten Zustand an der kristallgitterartigen Struktur in den Mikrokapseln stattfindet. Hierbei wird davon ausgegangen, dass die Mikrokapseln im feldfreien Raum für die Wellenlänge der Lumineszenzanregung transparent sind.

Bei einer weiteren Ausführungsform ist vorgesehen, dass die Strukturfarbe in der ersten Schicht lateralstrukturiert ist und die Lumineszenzfarbe in der zweiten Schicht darüber flächig homogen ausgebildet ist. Bei einer solchen Ausführungsform sind sowohl in Transmission als auch in Remission positionsabhängige Lumineszenzeffekte beobachtbar. In jenen Bereichen der mit der Lumineszenzfarbe gedruckten Schicht, unter denen sich Bestandteile der Strukturfarbe befinden, wird bei der Auflichtbetrachtung unter bestimmten Einstrahlrichtungen des Lumineszenzlichts in einem der Anregungszustände, vorzugsweise im strukturangeregten Zustand, eine erhöhte Lumineszenz beobachtet. In Transmission wird entsprechend eine verringerte Lumineszenz beobachtet. Hierbei wird erneut davon ausgegangen, dass die Mikrokapseln im feldfreien Raum transparent für die Wellenlänge der bei der Lumineszenzanregung eingestrahlten UV-Licht-Wellenlänge sind. Andernfalls ist der Effekt entsprechend umgekehrt. Somit sind in der UV-Anregung jene Bereiche örtlich zu lokalisieren, an denen die Strukturfarbe unterhalb der Lumineszenzfarbe bezogen auf eine Auflichtbetrachtung unterhalb der Lumineszenzfarbe verdruckt sind.

Erfindungsgemäß wird somit auch eine in Anspruch 15 definierte Strukturfarbe neu geschaffen. Hierunter ist zu verstehen, dass diese UV-Anregung erfolgen kann, wenn die Lumineszenzpigmente nicht in die Mikrokapseln eingefügt sind, in den Mikrokapseln ist es nämlich, wie oben beschrieben, gegebenenfalls so, dass im angeregten Zustand keine Lumineszenz oder zumindest unter bestimmten Einstrahlrichtungen keine Lumineszenz beobachtbar ist, da eine Ausbreitung des Lumineszenzlichts durch die Kristallstruktur verhindert wird oder eine Anregung gänzlich unterbleibt.

Eine Ausführungsform der Sicherheitselemente kann mit einem Verfahren hergestellt werden, welches die Schritte umfasst: Bereitstellen einer Substratschicht; Aufdrucken einer ersten Schicht mittels einer Strukturfarbe; Aufdrucken einer zweiten Schicht, die die erste Schicht zumindest teilweise mit einer Lumineszenzfarbe überdeckt. Hierbei wird eine Strukturfarbe verwendet, welche keine Lumineszenzpigmente enthält. Enthält die Strukturfarbe in den Mikrokapseln selbst die Lumineszenzpigmente, so kann ein entsprechendes Sicherheitselement durch ein Verdrucken dieser Strukturfarbe hergestellt werden.

Zusätzlich zu den beschriebenen Ausführungsformen sind solche möglich, bei denen zumindest ein Teil der Lumineszenzpigmente mit in die kristallartige Struktur eingebaut ist, die Strukturfarbe in einer ersten Schicht ausgebildet ist, und weitere von den Lumineszenzpigmenten verschiedene Lumineszenzpigmente als Bestandteile einer von der Strukturfarbe verschiedenen Lumineszenzfarbe in einer zweiten Schicht über der ersten Schicht angeordnet sind, wobei ein Lumineszenzspektrum der weiteren Lumineszenzpigmente von dem Lumineszenzspektrum der Lumineszenzpigmente verschieden ist. Hierbei können die oben bereits beschriebenen Effekte, die beim Einbau der Lumineszenzpigmente in die Kristallstruktur auftreten, neben den anderen oben beschriebenen Effekten auftreten. Diese anderen Effekte treten nun für die Lumineszenz der weiteren Lumineszenzpigmente auf.

Bei einer Weiterbildung ist die Strukturfarbe in der ersten Schicht lateral strukturiert und die Lumineszenzfarbe ist mit den weiteren Lumineszenzpigmenten in der zweiten Schicht darüber flächig homogen ausgebildet. Ortsaufgelöst können somit die verschiedenen Effekte für die verschiedenen Lumineszenzpigmente auftreten. Hierüber können unterschiedliche Informationen gespeichert werden.

Das Verifikationsverfahren kann insbesondere so weitergebildet werden, dass als die eine oder eine der mehreren Eigenschaften untersucht wird, ob für zwei unterschiedliche Wellenlängen, bei welchen von unterschiedlichen Lumineszenzpigmenten bei Anregung Lumineszenz auftritt, unterschiedlich richtungsabhängige Lumineszenzintensitäten und/oder von der UV-Licht-Einstrahlungsrichtung abhängige Lumineszenzintensitäten und/der unterschiedliche Lumineszenzintensitätsabklingverhalten und/oder unterschiedliche ortsaufgelöste Lumineszenzintensitäten aufzufinden sind.

Die Erfindung wird nachfolgend unter Bezugnahme auf eine Zeichnung näher erläutert. Hierbei zeigen:
- Fig. 1a - 1c: schematische Darstellungen einer Mikrokapsel einer Strukturfarbe zum Erläutern eines Strukturfarbeffekts, abhängig von einer Strukturanregung;
- Fig. 2a - 2c: eine schematische Darstellung von Mikrokapseln zur Erläuterung eines Strukturfarbeffekts bei einer zweiten Ausführungsform;
- Fig. 3a: schematische Draufsichten auf ein Sicherheitsdokument mit einem Sicherheitselement nach einer ersten Ausgestaltung, bei dem eine Strukturfarbe verwendet ist, bei der die Mikrokapseln der Strukturfarbe Lumineszenzpigmente umfassen;
- Fig. 3b: eine schematische Schnittansicht eines Sicherheitsdokuments nach Fig. 3a;
- Fig. 4a, 4b: schematische Darstellungen eines Sicherheitsdokuments ähnlich zu dem nach Fig. 3a und 3b während einer Lumineszenzanregung ohne eine Strukturanregung (4a) und mit einer Strukturanregung (4b);
- Fig. 5a, 5b: schematische Darstellungen zur Erläuterung eines Abklingverhaltens abhängig von einer vorliegenden Strukturanregung, wobei in Fig. 5a keine Strukturanregung und in Fig. 5b eine Strukturanregung vorliegt;
- Fig. 6a: eine schematische Explosionsansicht einer anderen Ausführungsform eines Sicherheitsdokuments mit einem Sicherheitselement, bei dem eine Strukturfarbe und darüber eine Lumineszenzfarbe verdruckt sind;
- Fig. 6b: eine schematische Schnittansicht durch ein solches Sicherheitsdokument;
- Fig. 6c: eine weitere schematische Schnittansicht durch ein alternatives Sicherheitsdokument;
- Fig. 7a - 7c: schematische Ansichten eines Sicherheitsdokuments nach Fig. 6a und 6b während einer Lumineszenzanregung in Auflicht (Fig. 7a, 7b) sowie in Transmission (7b, 7c);
- Fig. 8a - 8d: Erläuterungen einer winkelabhängigen Einstrahlung des UV-Lichts jeweils ohne und mit Strukturanregung für unterschiedliche Winkel (Fig. 8a - 8c) sowie eine grafische Auftragung der erfassten Lumineszenzintensität an einer Position, an der eine Lumineszenzfarbe über der Strukturfarbe verdruckt ist in Abhängigkeit von der Zeit (8d), wobei die Fig. 8a bis 8d jeweils die Situation in Auflichtanregung und -betrachtung darstellen;
- Fig. 9a - 9d: Darstellung der entsprechenden Situation für eine Lumineszenzanregung in Transmission;
- Fig. 10: ein schematisches Ablaufdiagramm eines Verifikationsverfahrens;
- Fig. 11: eine schematische Darstellung der Kristallstruktur zur Veranschaulichung einer Richtungsabhängigkeit der Transmission/Emission von Lumineszenzlicht; und
- Fig. 12: eine schematischer Darstellung zur Erläuterung der Lumineszenzerhöhung aufgrund einer im UV-Wellenlängenbereich im strukturangeregten Zustand reflektierenden Strukturfarbe.

Anhand der Fig. 1a bis 1c und 2a bis 2c soll schematisch die Wirkungsweise von unterschiedlichen Strukturfarben exemplarisch erläutert werden, welche jeweils Mikrokapseln 10 enthalten. Gleiche technische Merkmale sind in den Figuren mit denselben Bezugszeichen versehen. Eine Strukturfarbe enthält eine Vielzahl solcher Mikrokapseln, die für den Farbeindruck der Strukturfarbe verantwortlich sind. Die Mikrokapseln 10 weisen jeweils eine Hülle 11 auf, welche eine transparente Substanz 12 mit darin enthaltenen kolloidalen Teilchen, z.B. Nanoteilchen 13, einschließt. Die Hülle 11 ist aus einem transparenten Material gebildet. Das Substrat 12 ist ebenfalls transparent und stellt ein Fluid dar, in dem sich die Nanoteilchen 13 bei den Ausführungsformen nach Fig. 1a bis 1c, 2a bis 2c bewegen können. Die Nanoteilchen sind beispielsweise Cluster aus Eisenoxid mit einer geladenen Schicht oder auch Kunststoffnanokügelchen mit einer geladenen Beschichtung. In anderen Ausführungsformen können es auch paramagnetische oder superparamagnetische Teilchen sein. Hinsichtlich konkreter Ausgestaltungen sowohl der Hüllen, der darin enthaltenen Substanzen und der Nanoteilchen wird insbesondere auf die EP 2 463 111 A2 verwiesen. Darüber hinaus sind Strukturfarben, welche solche Mikrokapseln enthalten, auch von der Firma Nanobrick, Gyeonggi-do, Korea zu beziehen.

Bei der Ausführungsform nach Fig. 1a bis 1c sind die kolloidalen Nanoteilchen im feldfreien Raum, der in Fig. 1a dargestellt ist, unregelmäßig angeordnet. Die Mikrokapseln 10 der kolloidalen Nanoteilchen weisen keine besondere optische Eigenschaft auf, sodass diese den Farbeindruck der Strukturfarbe, in der sie enthalten sind, nicht wesentlich prägen. Diese kann somit beispielsweise als nahezu transparent im verdruckten Zustand angesehen werden. Wird ein elektrisches Feld mit einer Feldstärke E1 angelegt, so richten sich die geladenen Nanoteilchen zueinander aus und bilden eine gitterartige Kristallstruktur 15. Dieses ist in Fig. 1b und 1c gezeigt. Da die Nanoteilchen selbst eine Ladung tragen, führt dies zu einer Abstoßung untereinander. Ein Verhältnis der elektrischen Feldstärke E1 bzw. E2 zu der eigenen Abstoßung aufgrund der Ladung bestimmt einen Gitterabstand der Nanoteilchen.

Die so gebildete Kristallstruktur weist Eigenschaften eines photonischen Kristalls auf. In diesem ist für einige Wellenlängen eine Propagation nur entlang bestimmter Raumrichtungen möglich. Für andere Wellenlängen ist unter Umständen eine Propagation in keiner Raumrichtung möglich. Dies bedeutet, dass sämtliches Licht dieser Wellenlänge und aus allen Einfallseinrichtungen reflektiert wird. Hierdurch wird die Farbigkeit der Mikrokapsel bedingt. Im dargestellten Beispiel in Fig. 1b wird bei der Feldstärke E1 beispielsweise bei einer Beleuchtung mit weißem Licht eines Schwarzkörperstrahlers eine rote Wellenlängenkomponente reflektiert. Wird die elektrische Feldstärke gesteigert auf einen Wert E2 > E1, so wird ein Abstand zwischen den Nanoteilchen verringert, da das Verhältnis zwischen der Kraft aufgrund des äußeren elektrischen Feldes und der Abstoßungskraft zwischen den gleichgeladenen Nanoteilchen ein anderes Verhältnis erhält. Hierdurch ändert sich die Kristallstruktur, sodass jetzt beispielsweise aus dem weißen Licht eines Schwarzkörperstrahlers eine blaue Komponente reflektiert wird, sodass die Mikrokapsel für einen blauen Farbeindruck sorgt. Dieses ist in Fig. 1c dargestellt.

In den Fig. 2a bis 2c ist eine andere Ausführung von Mikrokapseln 10 schematisch dargestellt. Diese unterscheiden sich dadurch, dass die kolloidalen Teilchen bereits im feldfreien Raum in der Mikrokapsel 10 eine Kristallstruktur 15 aufweisen, sodass aus dem weißen Licht eines Schwarzkörperstrahles eine rote Farbkomponente reflektiert wird. Wird die Feldstärke erhöht, verringert sich der Abstand zwischen den Teilchen im Kristallgitter, sodass jetzt eine grüne Farbkomponente reflektiert wird. Wird die Feldstärke weiter erhöht (Fig. 2c) wird der Gitterabstand noch geringer, sodass nun erneut wieder eine blaue Farbkomponente reflektiert wird.

In Fig. 3a ist schematisch die Draufsicht auf ein Sicherheitsdokument 100 gezeigt, auf dem ein Sicherheitselement 110 in Form einer Bedruckung mit einer hier als Lumineszenzstrukturfarbe bezeichneten Druckzubereitung aufgebracht ist. Als Lumineszenzstrukturfarbe wird eine Druckzubereitung bezeichnet, bei der Lumineszenzpigmente in den Mikrokapseln der Strukturfarbe enthalten sind. Bei der dargestellten Ausführungsform ist das Sicherheitselement als rechteckige Bedruckung auf einem Substrat ausgebildet. Es versteht sich, dass jede beliebige Struktur und Grafik mit der Lumineszenzstrukturfarbe gedruckt werden könnte.

In Fig. 3b ist eine Schnittansicht des Sicherheitsdokuments 100 gezeigt. Zu erkennen ist ein Dokumentkörper, welcher aus einer oder mehreren Substratschichten 160 ausgebildet ist. Eine Oberfläche 165 einer der Substratschichten 160 ist mit einer Lumineszenz-Strukturfarbe 170 bedruckt. Dieses bildet das Sicherheitsmerkmal 110 aus. Hierüber ist noch eine Abdeckschicht 180 angeordnet, welche sowohl für Lumineszenzlicht im sichtbaren Wellenlängenbereich als auch für UV-Licht zur Anregung einer Lumineszenz transparent ist. Die Substratschichten 160 können transparent oder opak ausgebildet sein oder beispielsweise auch nur im Bereich, in dem die Oberfläche 165 mit der Lumineszenzstrukturfarbe 170 bedruckt ist, ein transparentes Fenster für die UV-Anregung und/oder das Lumineszenzlicht aufweisen.

In Fig. 4a ist eine schematische Draufsicht auf das Sicherheitsdokument nach Fig. 3a und 3b dargestellt, während eine UV-Anregung stattfindet. Bei der Ansicht nach Fig. 4a befindet sich das Sicherheitselement 110 im feldfreien Raum. Dargestellt sind unter unterschiedlichen Winkeln zu beobachtende Abbildungen des Sicherheitsdokuments 100, welche mit Bezugszeichen 201, 202 und 203 für Betrachtungswinkel α1, α2, α3 gemessen gegen eine Oberflächennormale 190 des Dokuments 100 bezeichnet sind. Alle drei Ansichten für die unterschiedlichen Betrachtungswinkel zeigen eine identische Lumineszenz im Bereich des Sicherheitselements 110. Eine Lumineszenzintensität ist über eine Schraffur angedeutet. Je stärker die Schraffur, desto höher ist die Lumineszenzintensität. Dieser Konvention wird in allen Figuren dieser Anmeldung gefolgt. Gleiche technische Merkmale sind in allen Figuren mit identischen Bezugszeichen versehen.

In Fig. 4b ist dasselbe Sicherheitsdokument bei identischer Lumineszenzanregung gezeigt. Es ist jedoch ein elektrisches Feld E_{SA}(λ=λ_{L}) als Strukturanregung angelegt, dessen Feldstärke so bemessen ist, dass sich in der Lumineszenzstrukturfarbe aufgrund der darin enthaltenen kolloidalen Teilchen eine Kristallgitterstruktur ausbildet, welche für die Wellenlänge des Lumineszenzlichts, d.h. für mindestens eine Spektrallinie des Lumineszenzlichts, eine Einschränkung der Transmission zumindest für eine ausgezeichnete Ausbreitungsrichtung relativ zum elektrischen Feld aufweist. Es versteht sich, dass die Feldstärke angepasst an die Wellenlänge des Lichts, dessen Ausbreitung die kristallartige Struktur beeinflussen soll, und die Ausgestaltung der kolloidalen Teichen der Strukturfarbe zu wählen ist. Die elektrische Feldstärke ist bei der dargestellten Ausführungsform ohne Beschränkung der Allgemeinheit parallel zur Oberflächennormale 190 gewählt. Zu erkennen ist, dass die Ansichten 201-1 bis 201-3 im Bereich des Sicherheitselements 110 eine unterschiedlich starke Lumineszenz zeigen. Dies lässt sich dadurch erklären, dass für einzelne ausgezeichnete Richtungen eine konstruktive Interferenz der an den kolloidalen Teilchen gebeugten bzw. gestreuten Lumineszenzphotonen und für andere eine destruktive Interferenz auftritt.

In Fig. 11 ist dieses schematisch angedeutet. Es entstehen in der Kristallstruktur 15 einzelne Ebenen 17, 18, die, sofern ein Abstand dₒ, d₁ dieser Ebenen 17, 18 einer Hälfte der Wellenlänge entspricht, zu einer destruktiven Interferenz führen. Dort sind zwei beispielhafte Gitterebenen eingezeichnet, welche einen unterschiedlichen Abstand der Gitterebenen aufweisen. Ferner sind die Intensitäten I_{o,o}, I_{o,1}, I_{1,o}, I_{1,1}, ... für unterschiedliche Beugungsordnungen bezogen auf die ersten Gitterebenen und die zweiten Gitterebenen gezeigt. Der erste Index gibt den Bezug der Intensität zur Gitterebenengruppe, der zweite Index die Beugungsordnung bezogen auf die Gitterebenengruppe an. Somit kann unter ausgezeichneten Richtungen bezüglich der ersten Gitterebenen 17 und ausgezeichneten Richtungen bezüglich der zweiten Gitterebenen 18 eine Emission bzw. eine Transmission stattfinden. Die Emission der Lumineszenzpigmente 16 ist unter den verschiedenen ausgezeichneten Richtungen unterschiedlich stark. Dies ist in Fig. 4 exemplarisch angedeutet. Aus der Tatsache, dass nicht alle Emissionsrichtungen möglich sind und keine isotrope Ausbreitung des Lumineszenzlichts von Lumineszenzpigmenten stattfindet, die in die Gitterstruktur eingebunden sind, ändert sich auch die Lebensdauer für den Zustand, aus dem der strahlende Zerfall bei der Aussendung des Lumineszenzlichts erfolgt.

In Fig. 5a und 5b ist dieses angedeutet. In Fig. 5a ist der Zustand gezeigt, bei dem eine Lumineszenzanregung 120 ohne Strukturanregung (E=0) zunächst ausgeführt wird und nach dem Abschalten der Lumineszenzanregung zeitaufgelöst ein Abklingen der Lumineszenzintensität erfasst wird. Dieses ist in einem Grafen angedeutet, in dem die Intensität gegenüber der Zeit aufgetragen ist. Aus dieser Kurve lässt sich eine Lebensdauer τ1 des angeregten Zustands ableiten. Hierzu wird die Funktion entweder auf logarithmisches Papier aufgetragen und eine Geradensteigung bestimmt oder eine Anpassung einer exponentiellen Zerfallsfunktion an die erfassten Intensitätswerte vorgenommen.

In Fig. 5b ist derselbe Messvorgang für den Fall dargestellt, dass zusätzlich über ein elektrisches Feld E_{SA}(λ=λ_{L}) eine Strukturanregung folgt, die zu einer Kristallgitterstrukturausbildung in den Mikrokapseln der Lumineszenzstrukturfarbe führt, welche eine Wellenlänge λ_{L} der Lumineszenz 130 hinsichtlich ihrer Ausbreitung durch den Kristall beeinflusst. Zu erkennen ist, dass die Lumineszenzintensität weniger schnell mit der Zeit abnimmt und somit die ermittelte Zeitkonstante τ2 größer als die Zeitkonstante τ1 ist, welche für den feldfreien Zustand ermittelt ist. Dieser Unterschied in den ermittelten Lebensdauern, welche auch mathematisch jeweils in eine Halbwertzeit der Abklingkurve überführbar sind, kann zur Verifikation herangezogen werden. Werden beispielsweise keine unterschiedlichen Lebensdauern für beide Zustände ermittelt, so ist das Dokument nicht echt.

In Fig. 6a ist eine andere Ausführungsform eines Sicherheitsdokuments als schematische Explosionszeichnung gezeigt. Auf ein Substrat 160 oder einen Laminationskörper ist ein schematisch dargestellter Buchstabe "A" mit einer Strukturfarbe 210 gedruckt, welche keine Fluoreszenzpigmente umfasst und so ausgebildet ist, dass sie entweder im feldfreien Zustand oder vorzugsweise im strukturangeregten Zustand eine Lichtausbreitung von Licht beeinflusst, welches zur Lumineszenzanregung verwendet wird. Vorzugsweise sind die Mikrokapseln im feldfreien Raum transparent für eine UV-Anregung der Wellenlänge von 365 nm oder 254 nm und lassen entsprechend im strukturangeregten Zustand eine Transmission von Licht im Wellenlängenbereich von 365 nm oder 254 nm nur unter bestimmten Raumrichtungen zu und zeigen somit unter anderen Raumwinkeln eine erhöhte Reflektivität. Über die mit der Strukturfarbe gedruckte erste Schicht ist eine zweite flächig geschlossene Schicht mit einer Lumineszenzfarbe 220 gedruckt, welche eine Lumineszenz bei Anregung mit UV-Licht zeigt. Die Lumineszenzfarbe ist so ausgebildet, dass diese bei Strukturanregung selbst keine Veränderung zeigt. Zum Schutz ist eine Abdeckschicht 180 vorgesehen. Zwischen der Strukturfarbe und der Lumineszenzfarbe können eine oder mehrere Substratschichten angeordnet sein.

In Fig. 6b ist eine schematische Schnittansicht gezeigt, bei der die Lumineszenzfarbe 220 unmittelbar auf die Strukturfarbe 220 aufgedruckt ist.

In Fig. 6c ist eine alternative Ausführungsform gezeigt, bei der zwischen der Strukturfarbe 210 und der Lumineszenzfarbe 220 eine Substratschicht angeordnet ist, welche als Zwischenschicht 260 bezeichnet ist.

Anhand von den Fig. 7a bis 7c soll exemplarisch erläutert werden, wie das Lumineszenzverhalten abhängig von der Strukturanregung variiert, und zwar sowohl bei Auflichtanregung als auch bei Transmissionsanregung. Findet die Anregung von derselben Seite wie die Betrachtung statt, und zwar durch die Lumineszenzfarbschicht hindurch, so ist bei einer Strukturanregung mit einer Feldstärke, die eine Kristallgitterstruktur ausbildet, sodass das UV-Anregungslicht zumindest unter einzelnen Einstrahlrichtungen reflektiert wird, die räumliche Struktur der Strukturfarbe darüber erkennbar, dass eine Lumineszenz an diesen Orten, wo die Strukturfarbe unterhalb der Lumineszenzfarbe ausgebildet ist, zu erkennen ist. Dies rührt daher, dass der durch die Lumineszenzfarbschicht hindurchtretende Anteil des UV-Anregungslichts zumindest teilweise an der Strukturfarbe reflektiert wird und somit eine Anregungswahrscheinlichkeit der Lumineszenzpigmente gesteigert ist. Dies setzt voraus, dass eine Intensität des UV-Anregungslichts so gewählt ist, dass eine Lumineszenz der Lumineszenzfarbschicht nicht in Sättigung ist. Dies bedeutet, dass bei einer Erhöhung der Intensität des Anregungslichts auch eine Erhöhung der beobachteten Lumineszenz eintritt.

In Fig. 12 ist diese Situation noch einmal schematisch dargestellt. Auf eine Substratschichtoberfläche 165 einer Substratschicht 160 ist eine Strukturfarbe 210 gedruckt, die keine Lumineszenzpigmente enthält. Auf eine Oberseite 265 einer Zwischenschicht 260 ist eine Lumineszenzfarbe 220 gedruckt. Im Bereich der Strukturfarbe 200 liegt eine Strukturanregung mit einer Feldstärke E=E_{SA}(λ=λ_{UV}) vor. Dieses bedeutet das die elektrische Feldstärke so bemessen ist, dass die kristallartige Struktur der Strukturfarbe Licht im UV-Wellenlängenbereich, der für die Lumineszenzanregung 120 verwendet wird, hinsichtlich er Transmission und Reflexion beeinflusst, vorzugsweise unter einigen oder allen Einstrahlwinkeln reflektiert. Somit ist eine Lumineszenz 130, oder besser ausgedrückt deren Intensität größer, wenn die Strukturfarbe unterhalb der Lumineszenzfarbe angeordnet ist. Die stärke der Intensität ist über die Pfeillängen der Lumineszenz 130 angedeutet.

In Fig. 7b ist der Fall dargestellt, in dem die Strukturanregung nicht vorliegt. Sowohl in Transmission als auch in Auflichtanregung wird eine einheitliche homogene Lumineszenz für die Fläche des Sicherheitselements 110 beobachtet.

In Fig. 7c ist der Fall dargestellt, in dem erneut die Strukturanregung vorherrscht, jedoch die Anregung in Transmission erfolgt, d.h. durch die Strukturfarbschicht hindurch in die Lumineszenzfarbschicht und eine Betrachtung von der Seite der Lumineszenzfarbschicht stattfindet. Da ein Teil des Anregungslichts an der Strukturfarbe reflektiert wird, ist eine Lumineszenzanregung in jenen Bereichen verringert, in denen sich die Strukturfarbe unterhalb der Lumineszenzfarbe befindet. Somit ist eine Lumineszenzintensität im Bereich der Strukturfarbe geringer, sodass der Buchstabe "A" quasi invers, also mit geringerer oder keiner Lumineszenzintensität in dem Sicherheitselement zu beobachten ist.

In Fig. 8a bis 8d ist eine Winkelabhängigkeit der UV-Anregung schematisch erläutert. In Fig. 8a bis 8c ist links jeweils die Anregungs- und Emissionserfassungsgeometrie schematisch dargestellt. Angeregt wird mit gerichtetem UV-Licht, wobei jeweils ein Winkel relativ zur Oberflächennormale 190 gemessen wird. In der Mitte ist jeweils eine ortsaufgelöste Erfassung der Lumineszenz im feldfreien Zustand und rechts eine ortsaufgelöste Lumineszenzerfassung bei vorherrschender Strukturanregung gezeigt, wobei die erzeugte Kristallstruktur die Lumineszenzanregungsstrahlung beeinflusst. Die drei Messungen bei den Winkeln α1, α2 und α3 werden zu den Zeitpunkten entsprechend t1, t2 und t3 nacheinander ausgeführt. Zu erkennen ist, dass im feldfreien Zustand keine Winkelabhängigkeit beobachtet wird. Im strukturangeregten Zustand ist jedoch bei der Betrachtung in Auflichtanregung, d.h. in Remission, zunächst eine schwache Steigerung der Lumineszenz im Bereich der verdruckten Strukturfarbe, in Fig. 8b ist keine erhöhte Lumineszenz zu beobachten und in Fig. 8c eine stark erhöhte Lumineszenz im Bereich der Strukturfarbe. In Fig. 8d ist schematisch grafisch die Intensität in einem Bit 230 oder einem Bildpunkt des Sicherheitselements, in dem die Strukturfarbe verdruckt ist, schematisch für die drei Zeitpunkte bzw. drei Winkel aufgetragen. Zu erkennen ist, dass eine winkelabhängige Lumineszenzintensität im Bereich zu erkennen ist, in dem die Strukturfarbe unter der Lumineszenzfarbe verdruckt ist.

In Fig. 9a bis 9d ist dieselbe Situation für die Betrachtungsgeometrie dargestellt, bei der die Anregung in Transmission durch das Dokument hindurch erfolgt und eine Betrachtung von der gegenüberliegenden Seite auf die Lumineszenzfarbe erfolgt, unter der die Strukturfarbe in Teilen erneut als Buchstabe "A" gedruckt ist. Hier ist ebenfalls die Winkelabhängigkeit zu erkennen, jedoch ist die Lumineszenz im Bereich der Strukturfarbe abgeschwächt.

In Fig. 10 ist schematisch ein Ablaufdiagramm eines Verifikationsverfahrens 500 gezeigt. Zunächst wird ein Sicherheitsdokument mit einem Sicherheitselement bereitgestellt 510. Anschließend wird eine Feldfreiheit im Bereich des Sicherheitselements herbeigeführt 520. Anschließend findet eine Lumineszenzanregung 530 statt. Während oder anschließend an die UV-Anregung findet eine Emissionslichterfassung 540 statt. Während der Lumineszenzanregung kann beispielsweise eine ortsaufgelöste Lumineszenzerfassung 541 erfolgen oder auch eine anregungswinkelabhängige Lumineszenzerfassung 542 oder im Anschluss an die Lumineszenzanregung eine zeitaufgelöste Emissionsintensitätserfassung 543. Anschließend wird eine Strukturanregung ausgeführt, beispielsweise durch Erzeugen eines elektrischen Felds im Bereich des Sicherheitselements oder auch eine magnetischen Felds, sodass eine Strukturanregung der Strukturfarbe bzw. der Lumineszenzstrukturfarbe stattfindet. Erneut findet eine UV-Anregung 630 und eine entsprechende Emissionslichterfassung 640 statt. Diese kann eine ortsaufgelöste Emissionslichterfassung 641 und/oder eine anregungswinkelabhängige Emissionslichtintensitätserfassung 642 und/oder eine nachfolgend an die UV-Anregung 630 ausgeführte zeitaufgelöste Emissionslichterfassung 643 umfassen. Aus den in den Verfahrensschritten 540 und 640 erfassten Emissionslichtintensitäten werden Eigenschaften abgeleitet 710, beispielsweise eine Lumineszenzlichtintensität oder eine Zeitkonstante des Abklingverhaltens, und anschließend ein Vergleich 720 ausgeführt. Anhand des Vergleichs wird eine Verifikationsentscheidung abgeleitet 730, beispielsweise kann ein Dokument als echt verifiziert werden, wenn ein Unterschied der Lumineszenzzeitkonstante zwischen dem feldfreien und strukturangeregten Zustand ermittelt wird. Als nicht echt wird ein Sicherheitsdokument verifiziert, wenn keine Änderung der Zeitkonstante zwischen dem nicht strukturangeregten und dem strukturangeregten Zustand ermittelt ist. Abschließend wird die Verifikationsentscheidung ausgegeben 740.

Um bei der Verifikation im Bereich des Sicherheitselements eine zuverlässige Strukturanregung auf einfache Weise ausführen zu können, können an diametral gegenüberliegenden Seiten des Sicherheitselements beispielsweise Elektroden ausgebildet sein oder werden. Beispielsweise können transparente Elektroden aus Zinksulfid (ZnS) hergestellt werden. Auch Gitter aus leitfähigen Materialien, beispielsweise Metallen, weisen bei geeigneter Ausgestaltung keine hohe Transparenz auf. Um eine Anregung mit einem magnetischen Feld ausführen zu können, kann eine Spule um das Sicherheitselement ausgebildet werden. Beispielsweise kann eine spiralförmige leitfähige Struktur auf eine Substratschicht aufgebracht, z.B. gedruckt, werden. In beiden Fällen können Anschlusskontakte an eine Dokumentoberfläche geführt sein, um eine Spannung an die Elektroden anzulegen oder einen Strom in die Spule einzuspeisen.

Es versteht sich, dass hier lediglich beispielhafte Ausführungsformen beschrieben sind.

Die in den unterschiedlichen Ausführungsformen beschriebenen Merkmale können in beliebiger Kombination zur Verwirklichung der Erfindung kombiniert werden, soweit dies von dem Schutzumfang der Ansprüche erfasst ist.

### Bezugszeichenliste

- 10: Mikrokapsel
- 11: Hülle
- 12: Substanz
- 13: kolloidale Teilchen
- 15: Gitterstruktur
- 16: Lumineszenzpigment
- 100: Sicherheitsdokument
- 110: Sicherheitselement
- 120: Lumineszenzanregung
- 130: Lumineszenz
- 150: Dokumentkörper
- 160: Substratschichten
- 165: Oberfläche
- 170: Lumineszenz-Strukturfarbe
- 180: Abdeckschicht
- 190: Oberflächennormale
- 201, 202, 203: Betrachtungswinkel α1, α2, α3
- 201-1 - 201-3: Ansichten
- 210: Strukturfarbe (ohne Lumineszenzpigmente)
- 220: Lumineszenzfarbe (ohne kolloidale dispergierte Nanoteilchen)
- 230: Bit
- 260: Zwischenschicht
- 265: Oberseite
- 500-740: Verfahrensschritte
- R: Betrachtung in Reflexion/Auflicht
- T: Betrachtung in Transmission/Durchlicht
- E_{SA}(λ=λ_{L}| λ_{UV}): (elektrische) Feldstärke der Strukturanregung, welche zu einer Kristallstruktur führt, die Licht der Wellenlänge λ_{L} oder λ_{UV} beeinflusst
- λ_{L}: Wellelänge des Lumineszenzlichts
- λ_{UV}: Wellelänge des Lumineszenzanregungslichts

## Patentansprüche

1. Sicherheitselement (110) mit einem UV-anregbaren Effekt umfassend eine Strukturfarbe, welche Mikrokapseln (10) umfasst, in welchen kolloidale Teilchen (13) enthalten sind, die mittels einer Strukturanregung, welche ein Ausbilden eines elektrischen oder/und magnetischen Felds umfasst, zueinander in einer kristallartigen Struktur anordenbar oder/und umordenbar sind, wobei die kristallartige Struktur (15) über die Strukturanregung beeinflussbare und/oder einstellbare Reflexions- und/oder Transmissionseigenschaften für Licht aufweist, wobei zusätzlich Lumineszenzpigmente vorgesehen sind, die bei einer Lumineszenzanregung, die über ein Einstrahlen von UV-Licht erfolgt, eine Lumineszenz zeigen, und die Lumineszenzpigmente so angeordnet sind, dass eine beobachtbare Lumineszenz (130) von der Strukturanregung mittels des elektrischen oder/und magnetischen Felds abhängig ist.

2. Sicherheitselement (110) nach Anspruch 1, **dadurch gekennzeichnet, dass** zumindest ein Teil der Lumineszenzpigmente mit in die kristallartige Struktur (15) eingebaut ist.

3. Sicherheitselement (110) nach Anspruch 1 oder 2, **dadurch gekennzeichnet, dass** die Lumineszenzpigmente in den Mikrokapseln (10) angeordnet sind.

4. Sicherheitselement (110) nach Anspruch 3, **dadurch gekennzeichnet, dass** die Mikrokapseln (10) in einem feldfreien Raum transparent für mindestens eine Wellenlänge des bei der Lumineszenz (130) emittierten Lumineszenzlichts der Lumineszenzpigmente sind und in einem strukturangeregten Zustand, in dem über die Strukturanregung ein elektrisches oder/und magnetisches Feld ausgebildet ist, eine Transmission für Licht dieser mindestens einen Wellenlänge oder einer anderen Wellenlänge des bei der Lumineszenz (130) emittierten Lumineszenzlichts aufgrund der Anordnung der kolloidalen Teilchen (13) in der kristallartigen Struktur (15) zumindest eingeschränkt ist.

5. Sicherheitselement (110), nach Anspruch 4, **dadurch gekennzeichnet, dass** in dem strukturangeregten Zustand die Lumineszenzemission eine Richtungsabhängigkeit aufweist.

6. Sicherheitselement (110) nach Anspruch 4 oder 5, **dadurch gekennzeichnet, dass** die Lumineszenz ein verändertes Zeitverhalten der Lumineszenzintensität bei gepulster UV-Anregung zwischen dem nicht strukturangeregten Zustand und dem strukturangeregten Zustand aufweist.

7. Sicherheitselement (110) nach Anspruch 1, **dadurch gekennzeichnet, dass** die Strukturfarbe (210) in einer ersten Schicht ausgebildet ist, und die Lumineszenzpigmente (16) als Bestandteile einer von der Strukturfarbe verschiedenen Lumineszenzfarbe (220) in einer zweiten Schicht über der ersten Schicht angeordnet sind.

8. Sicherheitselement (110) nach einem der Ansprüche 1 bis 6, **dadurch gekennzeichnet, dass** die Strukturfarbe (210) in einer ersten Schicht ausgebildet ist, und weitere von den Lumineszenzpigmenten verschiedene Lumineszenzpigmente als Bestandteile einer von der Strukturfarbe verschiedenen Lumineszenzfarbe in einer zweiten Schicht über der ersten Schicht angeordnet sind, wobei ein Lumineszenzspektrum der weiteren Lumineszenzpigmente von dem Lumineszenzspektrum der Lumineszenzpigmente verschieden ist.

9. Sicherheitselement (110) nach Anspruch 8, **dadurch gekennzeichnet, dass** die Strukturfarbe (210) in der ersten Schicht lateral strukturiert ist und die Lumineszenzfarbe mit den weiteren Lumineszenzpigmenten in der zweiten Schicht darüber flächig homogen ausgebildet ist.

10. Verfahren zum Verifizieren eines Sicherheitselements (110) nach einem der Ansprüche 1 bis 9 in einem Sicherheitsdokument (100),
a) Ausführen einer Lumineszenzanregung (120) über ein Einstrahlen von UV-Licht auf das Sicherheitselement (110), während dieses in einem nicht strukturangeregten Zustand ist, wobei das Sicherheitselement (110) in dem nicht strukturangeregten Zustand ist, wenn ein Bereich, in dem sich das Sicherheitselement (110) befindet, feldfrei ist, und
b) Erfassen von Emissionslicht, das von dem Sicherheitselement (110) in einem Wellenlängenbereich emittiert wird, in dem vorgegebene Lumineszenzpigmente (16) eine Lumineszenz (130) bei der UV-Anregung zeigen, während oder unmittelbar nach der Lumineszenzanregung (120); und
c) Ausführen einer Strukturanregung, indem ein elektrisches und/oder magnetisches Feld im Bereich des Sicherheitselements (110) erzeugt wird, sodass das Sicherheitselement (110) in einen strukturangeregten Zustand versetzt wird, sodass in Mikrokapseln (10), die in dem Sicherheitselement umfasst sind, enthaltene kolloidale Teilchen (13) zueinander in einer kristallartigen Struktur angeordnet oder/und umgeordnet werden, und
d) erneutes oder fortdauerndes Ausführen der Lumineszenzanregung; und
e) Erfassen von Emissionslicht, analog zu dem Verfahrensschritt b);
f) Auswerten und Vergleichen einer oder mehreren Eigenschaft des im nicht strukturangeregten Zustand und des im strukturangeregten Zustand erfassten Emissionslichts;
g) Ableiten einer Verifikationsentscheidung anhand des ausgeführten Vergleichs der einen oder der mehreren Eigenschaften;
h) Ausgeben der Verifikationsentscheidung.

11. Verifikationsverfahren nach Anspruch 10, **dadurch gekennzeichnet, dass** beim Auswerten und Vergleichen der einen Eigenschaft oder der mehreren Eigenschaften des im nicht strukturangeregten Zustand und des im strukturangeregten Zustand erfassten Emissionslichts als die eine Eigenschaft oder als eine der mehreren Eigenschaften ausgewertet wird, ob für zumindest eine Spektrallinie des Lumineszenzlichts nur noch bestimmte Ausbreitungsrichtungen in der kristallartigen Struktur auftreten, wie dies der Fall ist, wenn zumindest ein Teil der Lumineszenzpigmente in eine durch Anordnung von kolloidalen Teilchen (13) des Sicherheitselements (110) zumindest bei der Strukturanregung gebildete kristallartige Struktur (15) eingebaut ist

12. Verifikationsverfahren nach Anspruch 10 oder 11, **dadurch gekennzeichnet, dass** beim Erfassen des Emissionslichts jeweils eine Intensität des Emissionslichts zeitaufgelöstes unmittelbar nach dem Beenden der Lumineszenzanregung (120) ermittelt wird und als die eine oder die eine der mehreren Eigenschaften des Emissionslichts eine Zeitkonstante (τ₁, τ₂) aus einem zeitlichen Abklingverhalten der Intensität des Emissionslichts abgeleitet wird und diese Zeitkonstante für den Vergleich verwendet wird.

13. Verifikationsverfahren nach einem der Ansprüche 10 bis 12, **dadurch gekennzeichnet, dass** beim Erfassen des Emissionslichts jeweils die Intensität des Emissionslichts richtungsabhängig erfasst wird und die Richtungsabhängigkeit des Emissionslichts als die eine oder eine der mehreren Eigenschaften verwendet wird.

14. Verifikationsverfahren nach einem der Ansprüche 10 bis 13, **dadurch gekennzeichnet, dass** beim Ausführen der Lumineszenzanregung UV-Licht gerichtet eingestrahlt wird und eine Einstahlrichtung des UV-Lichts während des Erfassens des Emissionslichts jeweils variiert wird, so dass eine von der Anregungsrichtung abhängige Erfassung des Emissionslicht erfolgt und als die eine oder eine der mehreren Eigenschaften eine von der Einstrahlrichtung abhängige Lumineszenzintensität verwendet wird.

15. Strukturfarbe umfassend ein Medium, welche eine Vielzahl von Mikrokapseln (10) und einen Binder umfasst,
wobei die Mikrokapseln (10) eine Substanz umfassen, in der jeweils eine Vielzahl von kolloidalen Teilchen (13) enthalten ist, die sich in einem elektrischen Feld oder in einem magnetischen Feld innerhalb ihrer Mikrokapsel jeweils zu einer kristallartigen Struktur (15) anordnen, wobei die kristallartigen Struktur (15) eine Transmission und/oder Reflexion von Licht zumindest einer Wellenlänge beeinflusst, **dadurch gekennzeichnet, dass**
in der Substanz in den Mikrokapseln (10) zusätzlich Lumineszenzpigmente enthalten sind, welche über eine Lumineszenzanregung in Form einer UV-Licht Einstrahlung zu einer Lumineszenz anregbar sind.

## Claims

1. Security element (110) with a UV-excitable effect comprising a structure colour, which in turn comprises microcapsules (10) in which colloidal particles (13) are contained, which can be arranged and/or rearranged relative to each other in a crystalline structure by means of a structural excitation, which comprises a forming of an electrical and/or magnetic field, wherein the crystalline structure (15) has reflective and/or transmissive properties for light which can be influenced and/or adjusted via the structural excitation, wherein additionally luminescence pigments are provided, which display a luminescence in the case of a luminescence excitation which occurs by way of an irradiation of UV light, and the luminescence pigments are arranged in such a way that an observable luminescence (130) is dependent on the structural excitation by means of the electrical and/or magnetic field.

2. Security element (110) in accordance with claim 1, **characterised in that** at least a part of the luminescence pigments are integrated into the crystalline structure (15).

3. Security element (110) in accordance with claim 1 or 2, **characterised in that** the luminescence pigments are arranged in the microcapsules (10).

4. Security element (110) in accordance with claim 3, **characterised in that** the microcapsules (10) are, in a field-free space, transparent for at least one wavelength of the luminescence light of the luminescence pigments emitted during the luminescence (130), and, in a structurally-excited state in which, by means of the structural excitation, an electrical and/or magnetic field is formed, and a transmission for light of this at least one wavelength or another wavelength of the luminescence light emitted during the luminescence (130) is at least restricted due to the arrangement of the colloidal particles (13) in the crystalline structure (15).

5. Security element (110) in accordance with claim 4, **characterised in that**, in the structurally-excited state, the luminescence emission exhibits a direction dependency.

6. Security element (110) in accordance with claim 4 or 5, **characterised in that** the luminescence exhibits a changed temporal behaviour of the luminescence intensity under pulsed UV-excitation between the structurally-non-excited state and the structurally-excited state.

7. Security element (110) in accordance with claim 1, **characterised in that** the structure colour (210) is formed in a first layer, and the luminescence pigments (16), as constituent parts of a luminescence colour (220) which is different from the structure colour, are arranged in a second layer above the first layer.

8. Security element (110) in accordance with any one of claims 1 to 6, **characterised in that** the structure colour (210) is formed in a first layer, and further luminescence pigments different from the luminescence pigments as constituent parts of a luminescence colour which is different from the structure colour are arranged in a second layer above the first layer, wherein a luminescence spectrum of the further luminescence pigments is different from the luminescence spectrum of the luminescence pigments.

9. Security element (110) in accordance with claim 8, **characterised in that** the structure colour (210) in the first layer is structured laterally, and the luminescence colour with the further luminescence pigments is formed in the second layer above it, with a homogenous surface.

10. Method for verifying a security element (110) in accordance with any one of claims 1 to 9 in a security document (100),
a) carrying out a luminescence excitation (120) by means of an irradiation of UV light onto the security element (110), while this is in a structurally-non-excited state, wherein the security element (110) is in the structurally-non-excited state, when a region in which the security element (110) is located is field-free, and
b) detecting emission light which is emitted by the security element (110) in a wavelength range in which predetermined luminescence pigments (16) show a luminescence (130) under the UV excitation during or immediately after the luminescence excitation (120); and
c) carrying out a structural excitation, in that an electrical field and/or magnetic field is produced in the region of the security element (110), such that the security element (110) is put into a structurally-excited state, such that colloidal particles (13) which are contained in microcapsules (10), which in turn are comprised in the security element, are arranged and/or rearranged relative to each other in a crystalline structure, and
d) repeat or ongoing carrying out of the luminescence excitation; and
e) detecting of emission light, analogous to the method step b);
f) evaluating and comparing of one or more properties of the emission light detected in the structurally-non-excited state and in the structurally-excited state;
g) deriving a verification decision on the basis of the comparison carried out of the one or more properties;
h) issuing of the verification decision.

11. Verification method according to claim 10, **characterised in that**, at the evaluating and comparing of the one property or the plurality of properties of the emission light in the structurally-non-excited state and in the structurally-excited state, an evaluation is made, as the one property or as one of the plurality of properties, as to whether, for at least one spectral line of the luminescence light, only specific dissemination directions occur in the crystalline structure, as is the case if at least a part of the luminescence pigments are integrated into a crystalline structure (15) which is formed by an arrangement of colloidal particles (13) of the security element (110) at least during the structural excitation.

12. Verification method according to claim 10 or 11, **characterised in that**, at the detecting of the emission light, in each case an intensity of the emission light is determined, time-initiated, immediately after the ending of the luminescence excitation (120), and, as the one property or as one of the plurality of properties of the emission light, a time constant (τ₁, τ₂) is derived from a time decay behaviour of the intensity of the emission light, and this time constant is used for the comparison.

13. Verification method according to any one of the preceding claims 10 to 12, **characterised in that**, at the detecting of the emission light, in each case the intensity of the emission light is detected as direction-dependent, and the direction dependency of the emission light is used as the one property or as one of the plurality of properties.

14. Verification method according to any one of the preceding claims 10 to 13, **characterised in that**, at the carrying out of luminescence excitation, UV light is irradiated in a directed manner, and an irradiation direction of the UV light during the detection of the emission light is varied in each case, such that a detection of the emission light takes place as a dependency of the excitation direction, and a luminescence intensity dependent on the irradiation direction is used as the one property or as one of the plurality of properties.

15. Structure colour, comprising a medium, which comprises a plurality of microcapsules (10) and a binding agent, wherein the microcapsules (10) comprise a substance in which in each case a plurality of colloidal particles (13) are contained, which, in an electrical field or in a magnetic field, arrange themselves inside the microcapsule in each case to form a crystalline structure (15), wherein the crystalline structure (15) influences a transmission and/or reflection of light at least of one wavelength, **characterised in that** additional luminescence pigments are contained in the substance in the microcapsules (10), which can be excited, by means of a luminescence excitation in the form of a UV-light irradiation, to a luminescence.

## Revendications

1. Élément de sécurité (110) avec un effet excitable par UV comprenant une couleur structurale, laquelle comprend des microcapsules (10), dans lesquelles des particules colloïdales (13) sont contenues, qui peuvent être agencées ou/et réagencées les unes par rapport aux autres dans une structure de type cristal au moyen d'une excitation de la structure, laquelle comprend une formation d'un champ électrique ou/et magnétique, dans lequel la structure de type cristal (15) présente des propriétés de réflexion et/ou de transmission de la lumière pouvant être influencées et/ou réglées par le biais de l'excitation de la structure, dans lequel des pigments luminescents sont prévus en plus, qui montrent une luminescence lors d'une excitation par luminescence, qui a lieu par le biais d'une irradiation de lumière UV, et les pigments luminescents sont agencés de sorte qu'une luminescence observable (130) dépend de l'excitation de la structure au moyen du champ électrique ou/et magnétique.

2. Élément de sécurité (110) selon la revendication 1, **caractérisé en ce qu'**au moins une partie des pigments luminescents est intégrée dans la structure de type cristal (15).

3. Élément de sécurité (110) selon la revendication 1 ou 2, **caractérisé en ce que** les pigments luminescents sont agencés dans les microcapsules (10).

4. Élément de sécurité (110) selon la revendication 3, **caractérisé en ce que**, dans un espace sans champ, les microcapsules (10) sont transparentes pour au moins une longueur d'onde de la lumière de luminescence des pigments luminescents émise lors de la luminescence (130) et dans un état d'excitation de la structure, dans lequel un champ électrique ou/et magnétique est réalisé par le biais de l'excitation de la structure, une transmission de la lumière de cette au moins une longueur d'onde ou d'une autre longueur d'onde de la lumière de luminescence émise lors de la luminescence (130) est au moins limitée en raison de l'agencement des particules colloïdales (13) dans la structure de type cristal (15).

5. Élément de sécurité (110), selon la revendication 4, **caractérisé en ce que** l'émission de luminescence présente une dépendance directionnelle dans l'état d'excitation de la structure.

6. Élément de sécurité (110) selon la revendication 4 ou 5, **caractérisé en ce que** la luminescence présente un comportement temporel modifié de l'intensité de luminescence lors de l'excitation par UV pulsée entre l'état de non-excitation de la structure et l'état d'excitation de la structure.

7. Élément de sécurité (110) selon la revendication 1, **caractérisé en ce que** la couleur structurale (210) est réalisée dans une première couche, et les pigments luminescents (16) sont agencés en tant que composants d'une couleur de luminescence (220) différente de la couleur structurale dans une seconde couche au-dessus de la première couche.

8. Élément de sécurité (110) selon l'une quelconque des revendications 1 à 6, **caractérisé en ce que** la couleur structurale (210) est réalisée dans une première couche, et d'autres pigments luminescents différents des pigments luminescents sont agencés en tant que composants d'une couleur de luminescence différente de la couleur structurale dans une seconde couche au-dessus de la première couche, dans lequel un spectre de luminescence des autres pigments luminescents est différent du spectre de luminescence des pigments luminescents.

9. Élément de sécurité (110) selon la revendication 8, **caractérisé en ce que** la couleur structurale (210) est structurée latéralement dans la première couche et la couleur de luminescence avec les autres pigments luminescents est réalisée de manière homogène à plat au-dessus dans la seconde couche.

10. Procédé de vérification d'un élément de sécurité (110) selon l'une quelconque des revendications 1 à 9 dans un document de sécurité (100),
a) réalisation d'une excitation par luminescence (120) par le biais d'une irradiation de lumière UV sur l'élément de sécurité (110), pendant que celui-ci est dans un état de non-excitation de la structure, dans lequel l'élément de sécurité (110) est dans l'état de non-excitation de la structure, lorsqu'une zone, dans laquelle se trouve l'élément de sécurité (110), est sans champ, et
b) détection de lumière d'émission, qui est émise par l'élément de sécurité (110) dans une plage de longueur d'onde, dans laquelle des pigments luminescents prédéterminés (16) montrent une luminescence (130) lors de l'excitation par UV, pendant ou directement après l'excitation par luminescence (120) ; et
c) réalisation d'une excitation de la structure, par le fait qu'un champ électrique et/ou magnétique est généré dans la zone de l'élément de sécurité (110), de sorte que l'élément de sécurité (110) est amené dans un état d'excitation de la structure, de sorte que des particules colloïdales (13) contenues dans des microcapsules (10), qui sont comprises dans l'élément de sécurité, sont agencées ou/et réagencées les unes par rapport aux autres dans une structure de type cristal, et
d) réalisation nouvelle ou continue de l'excitation par luminescence ; et
e) détection de lumière d'émission, de façon analogue à l'étape de procédé b) ;
f) évaluation et comparaison d'une ou plusieurs propriétés de la lumière d'émission détectée dans l'état de non-excitation de la structure et dans l'état d'excitation de la structure ;
g) déduction d'une décision de vérification à l'aide de la comparaison effectuée des une ou plusieurs propriétés ;
h) émission de la décision de vérification.

11. Procédé de vérification selon la revendication 10, **caractérisé en ce que** lors de l'évaluation et de la comparaison de l'une propriété ou l'une des nombreuses propriétés de la lumière d'émission détectée dans l'état de non-excitation de la structure et dans l'état d'excitation de la structure en tant que l'une propriété ou en tant que l'une des nombreuses propriétés, il est évalué si pour au moins une ligne spectrale de la lumière de luminescence, seulement des directions de diffusion déterminées apparaissent dans la structure de type cristal, comme cela est le cas lorsqu'au moins une partie des pigments luminescents est intégrée dans une structure de type cristal (15) formée par l'agencement de particules colloïdales (13) de l'élément de sécurité (110) au moins lors de l'excitation de la structure.

12. Procédé de vérification selon la revendication 10 ou 11, **caractérisé en ce que** lors de la détection de la lumière d'émission, respectivement une intensité de la lumière d'émission est déterminée avec résolution temporelle directement après la fin de l'excitation par luminescence (120) et une constante de temps (τ1, τ2) est déduite en tant que l'une ou l'une des nombreuses propriétés de la lumière d'émission à partir d'un comportement de décroissance temporel de l'intensité de la lumière d'émission et cette constante de temps est utilisée pour la comparaison.

13. Procédé de vérification selon l'une quelconque des revendications 10 à 12, **caractérisé en ce que** lors de la détection de la lumière d'émission, respectivement l'intensité de la lumière d'émission est détectée en fonction de la direction et la dépendance directionnelle de la lumière d'émission est utilisée en tant que l'une ou l'une des nombreuses propriétés.

14. Procédé de vérification selon l'une quelconque des revendications 10 à 13, **caractérisé en ce que** lors de la réalisation de l'excitation par luminescence, de la lumière UV est irradiée de manière orientée et une direction d'irradiation de la lumière UV est modifiée respectivement pendant la détection de la lumière d'émission, de sorte qu'une détection dépendant de la direction d'excitation de la lumière d'émission a lieu et une intensité de luminescence dépendant de la direction d'irradiation est utilisée en tant que l'une ou une des nombreuses propriétés.

15. Couleur structurale comprenant un support, laquelle comprend une pluralité de microcapsules (10) et un liant, dans laquelle les microcapsules (10) comprennent une substance, dans laquelle respectivement une pluralité de particules colloïdales (13) est contenue, qui s'agencent dans un champ électrique ou dans un champ magnétique à l'intérieur de sa microcapsule respectivement dans une structure de type cristal (15), dans laquelle la structure de type cristal (15) influence une transmission et/ou réflexion de lumière au moins d'une longueur d'onde, **caractérisée en ce que**
des pigments luminescents sont contenus en plus dans la substance dans les microcapsules (10), lesquels peuvent être excités à une luminescence par le biais d'une excitation par luminescence sous la forme d'une irradiation par lumière UV.
